# EUROPÄISCHE PATENTSCHRIFT

(11) **EP 0 100 431 B1**
(45) Veröffentlichungstag und Bekanntmachung des Hinweises auf die Patenterteilung: **07.08.1985**
(21) Anmeldenummer: 83106232.8
(22) Anmeldetag: 27.06.1983
(51) Int. Cl.: E04F 13/08, E04B 2/88

(54) **Schall- und wärmedämmende Wandverkleidung**
Sound and heat insulating covering for a wall
Revêtement insonorisant et calorifuge pour mur

(30) Priorität: 10.07.1982 DE 3225904
(43) Veröffentlichungstag der Anmeldung: 15.02.1984
(73) Patentinhaber: Rheinhold & Mahla GmbH, D-8000 München 50 (DE)
(72) Erfinder: Glaser, Gerd, D 6800 Mannheim 31 (DE)
(74) Vertreter: Michelis, Theodor, Dipl.-Ing.

## Beschreibung

Die Erfindung betrifft eine schall- und wärmedämmende Wandverkleidung, bestehend aus flächigen Elementen, die mit einer Schicht aus Wärmedämm-Material versehen und durch Halteprofile an einem Tragwerk befestigt sind, und mindestens die Schicht aus Wärmedämm-Material überbrückende Haltern für die Anbringung eines Außenschutzes.

Bekannt ist eine Wandverkleidung, bei der nacheinander eine untere Schale, eine Wärmedämmung, eine Unterkonstruktion und eine wetterfeste Sichtschale angebracht wird.

Diese Bauweise ist besonders bei hohe Bauten sehr aufwendig, da jede Lage einzeln von der Hebebühne aus montiert werden muß. Hierfür ist eine lange Montagezeit erforderlich, zumal bei ungünstigem Wind und Wetter die Arbeiten unterbrochen werden müssen. Auch ist die Qualitätseinhaltung problematisch. Hinzu kommt die erhöhte Unfallgefahr bei Hebebühnen in größerer Höhe.

Weiterhin geht aus der GB-A-2 023 709 ein Tragsystem für Wand- oder Dach-Komponenten hervor, bei dem an Tragwinkeln im wesentlichen horizontale Schienen mit Ausnehmungen angebracht sind, in die Verkleidungsplatten von der Seite her eingeschoben werden können. Die entsprechenden Arbeiten sind jedoch mühsam und umständlich.

Weiter ist eine Wandverkleidung bekannt, bei der Sandwichplatten aus Asbestzement- bzw. Asbestsilikattafeln mit dazwischen angeordneter Mineralfaser auf C-förmige Träger gesetzt werden, deren äußerer Flansch gleichzeitig zur Befestigung der äußeren sichtbaren Trapezbleche dient.

Der Nachteil dieser Konstruktion besteht darin, daß die Vertikalkräfte in einem Abstand von der Tragkonstruktion angreifen und somit ein zusätzliches Moment in dem C-förmigen Träger verursachen. Auch erfordert die Montage besondere Sorgfalt.

Schließlich ist aus der DE-B-2 540 915 eine schall- und wärmedämmende Wandverkleidung der angegebenen Gattung bekannt, bei der Halte profile jeweils aus einem zum Bauwerk-Inneren hin offenen Hutprofilstab bestehen, an dessen Steg die außen liegende Wetterschale von innen befestigt ist, während die von den Schenkeln des Hutprofilstabes seitlich abstehenden Flansche die Wandplatten tragen. Dabei muß zwischen den Schenkeln des Hutprofils ein quer zur Längsrichtung des Hutprofilstabes verlaufendes U-Profilstück angeschweißt werden, das mit seinem Steg eine Anschlußplatte bildet, die außen an dem vertikal nach oben gerichteten Schenkel eines Stahlwinkels, der an einem Tragwerk befestigt ist, anliegt und mit diesem durch Schrauben verbunden ist. Die Montage dieser Wandverkleidung ist also mühsam und umständlich, selbst wenn man berücksichtigt, daß möglicherweise die Schweißverbindungen nicht vor Ort ausgeführt werden müssen.

Der Erfindung liegt deshalb die Aufgabe zugrunde, eine wärme- und schalldämmende Wandverkleidung der angegebenen Gattung zu schaffen, die durch einfaches Einsetzen so montiert werden kann, daß die Lasten direkt in die Tragkonstruktion eingeleitet werden, wobei gleichzeitig die unmittelbare Montage einer vorgehängten Sichtverkleidung möglich ist.

Diese Aufgabe wird erfindungsgemäß dadurch gelöst, daß jedes Halteprofil mit einer nach oben weisenden U-förmigen Ausnehmung und einer nach unten weisenden U-förmigen Ausnehmung versehen ist, wobei die untere Ausnehmung mindestens die doppelte Einschubtiefe der oberen aufweist, und daß jedes Element, das bereits werkstattmäßig mit einer Schicht aus Wärmedämm-Material versehen ist, mit den daran befestigten Haltern in den U-förmigen Aufnahmen der Halteprofile oben und unten gehalten wird.

Die mit der Erfindung erzielten Vorteile beruhen insbesondere darauf, ein vorgefertigtes Bauelement mit Schall- und/oder Wärmedämmung so in einem Arbeitsgang an der Tragkonstruktion zu befestigen, daß die Wirkungslinie der durch die Lasten erzeugten Kräfte unmittelbar neben dem Tragwerk verläuft, wodurch kritische Momente vermieden werden. Auch der im zweiten Arbeitsgang vorgehängte Sicht- und Wetterschutz führt zu keiner wesentlichen Änderung der Kraftverhältnisse, da die Kräfte über die Halter und damit schließlich über das Halteprofil in das Tragwerk eingeleitet werden. Außerdem werden, soweit möglich, werkstattmäßig vorgefertigte Teile verwendet, so daß sich die Montage vereinfacht. Die entsprechenden Arbeiten können auch ohne spezielle Vorkenntnisse sauber ausgeführt werden, da, wie erwähnt, die großen Platten bereits werkstattmäßig vorgefertigt sind und nur in die entsprechenden U-förmigen Ausnehmungen eingehängt werden müssen. Für die entsprechenden Montagearbeiten sind nur geringe Verschiebungen der Montagebühne erforderlich, so daß sich die Unfallgefahr verringert.

Da die untere, U-förmige Aufnahme eine Tiefe hat, die mindestens doppelt so groß wie die Tiefe der oberen U-förmigen Aufnahme ist, lassen sich die flächigen Elemente beim Einsetzen soweit in die obere U-förmige Aufnahme hochschieben, daß ihre Unterkante über den zugehörigen Schenkel in die untere U-förmige Aufnahme gleiten kann. Die anschließende Fixierung der flächigen Elemente kann zweckmäßigerweise durch eine Schraube erfolgen, die in die untere U-förmige Aufnahme eingeschraubt wird. Dadurch wird die Montage von vorne mit relativ einfachen Handgriffen möglich.

Um im Bereich des Halteprofils Wärme- und Schallbrücken zwischen dem Tragwerk und der Außenfläche zu vermeiden, kann der Bereich der Halteprofile mit einer streifenartigen Wärmedämmung einschließlich Schutzplatte abgedeckt werden.

Diese Konstruktion ermöglicht es, einen eventuell für die Montage erforderlichen Arbeitsbereich vor den Halteprofilen in der gleichen Art wie die übrige Wand auszubilden, wobei gleichzeitig Toleranzen und etwaige Wärmeausdehnungen ausgeglichen werden können.

Die über die Schicht aus dem Wärmedämm-Material hinausragenden Enden der Halter sind mit Schenkelnversehen, an denen eine als Schutz dienende Schale befestigt werden kann. Es ergibt sich eine Sandwichplatte, bei der bspw. auf dem flächigen Element Mineralwolle befestigt ist, die dann von einer weiteren Schale als mechanischer Schutz bzw. zur Erhöhung des Schallschutzes mit schwerem Material abgedeckt ist; neben einer mechanischen Befestigung durch die Halter an dem flächigen Element ist auch eine direkte Verbindung mit der Mineralwolle möglich.

Nach einer weiteren Ausführungsform weisen die Halter einen weiteren, im lichten Abstand vor der Schicht aus dem Wärmedämm-Material bzw. der Platte liegenden Schenkel auf, an dem als Schutz eine wetterfeste Sichtverkleidung angebracht ist.

Durch diese Konstruktion wird es möglich, auch eine vorgehängte Fassade mit der Wandverkleidung zu verbinden, so daß die auftretenden Kräfte unmittelbar in das Tragwerk eingeleitet werden können.

Zweckmäßigerweise sind die Halter wärme-und/oder Schallisoliert ausgeführt, wodurch ebenfalls das Entstehen von Wärme- und/oder Schallbrücken verhindert wird.

Wenn das Halteprofil bspw. durch Schrauben justiert werden kann, vereinfacht sich das Ausrichten der Halteprofile und damit auch der Wandverkleidung wesentlich.

Der Erfindung wird im folgenden anhand von Ausführungsbeispielen unter Bezugnahme auf die beiliegenden, schematischen Zeichnungen näher erläutert. Es zeigen
Figur 1 einen Schnitt durch eine Wandverkleidung,
Figur 2 einen Schnitt durch eine Wandverkleidung mit einem Halteprofil, bei dem ein Schenkel abgenommen werden kann,
Figur 3 einen Schnitt durch eine Wandverkleidung mit einer anderen Ausgestaltung des Halteprofils, und
Figur 4 einem Schnitt durch eine weitere Ausführungsform des Halteprofils.

Fig. 1 zeigt ein Tragwerk 1, an dem ein allgemein durch das Bezugszeichen 2 angedeutetes Halteprofil mit einem Blech 3 befestigt ist ; an das Blech 3 schließen sich senkrechte Stege 4, 5 an, die durch einen nach oben um mehr als 90° geneigten Schenkel 6 eine nach oben gerichtete U-förmige Ausnehmung 7 und durch einen nach unten ragenden, zum Blech 3 parallelen Schenkel 8 eine nach unten gerichtete U-förmige Ausnehmung 9 bilden. Die untere Ausnehmung 9 hat mindestens die doppelte Einschubtiefe wie die obere Ausnehmung 7 und weist eine als Sperriegel dienende Schraube 10 auf. In den Ausnehmungen 7 und 9 sind eingeschobene, plattenförmige Elemente 11 mit einer Mineralwolleschicht 12 gehalten ; am Rand der Mineralwolleschicht 12 sind Halter 13 angeordnet, von denen ein erster Schenkel 14 mit dem plattenförmigen Element 11 und ein zweiter Schenkel 15 sowie ein weiterer Schenkel 16 mit einer als Schale dienenden Platte 17 bzw. mit als Sichtverkleidung dienenden Trapezblechen 18 verbunden sind. Der Raum zwischen den beiden Haltern 13 ist mit einem Mineralwollestreifen 19 ausgefüllt um mit einem Plattenstreifen 20, der durch Schrauben 21 befestigt ist, abgedeckt.

Zur Montage dieser Wandbekleidung wird das plattenförmige Element 11 einschließlich der vorher werkstattmäßig angebrachten Mineralwolle 12, der Halter 13 und der Platte 17 in die nach unten offene Ausnehmung 9 des vorher an das Tragwerk 1 montierten Halteprofils 2 eingeschoben und dann in die nach oben offene, untere Ausnehmung 7 abgesetzt. Dann wird die Schraube 10 eingedreht, die als Sperre gegen eine Verschiebung des plattenförmigen Elemente 11 dient. Die Zwischenräume werden durch Mineralwollestreifen 19 ausgefüllt und durch Plattenstreifen 20 abgedeckt. In einem zweiten Arbeitsgang werden dann die als Sichtverkleidung bzw. Fassade dienenden Trapezbleche 18 durch Schrauben 22 an dem Schenkel 16 der Halter 13 befestigt.

Fig. 2 zeigt eine Ausführungsform einer Wandverkleidung, bei der der zum Blech 3 parallele Schenkel 23 der nach unten offenen, unteren Ausnehmung 9 mittels einer Schraube 24 befestigt ist und dadurch von dem Halteprofil 2 gelöst werden kann, wodurch sich die Montage vereinfacht. Zwischen die beiden Schenkeln der U-förmigen Ausnehmung 9 einerseits und den Schenkel 14 des Halters 13 bzw. das plattenförmige Element 11 andererseits können Schutzstreifen 25 eingelegt werden.

Fig. 3 zeigt eine Lösung, bei der das Halteprofil 2 nur einen einzigen, senkrechten Steg 26 aufweist, der die gleiche Funktion wie die Stege 4 und 5 bei der Ausführungsform nach Fig. 1 erfüllt. Die Befestigung auf dem Tragwerk 1 erfolgt über einen waagerechten Schenkel 27 des Halteprofils 2 mittels Schrauben 28, was den Höhenausgleich durch Beilagestücke 29 erleichtert.

Fig. 4 zeigt schließlich ein Halteprofil 2, dessen waagerechter Schenkel 30 mit einer Justierschraube 31 versehen ist; mit der bspw. der Höhen-Abstand des Halteprofils 2 in Bezug auf das Tragwerk 1 eingestellt werden kann. Um die entsprechenden Lage - änderungen zu ermöglichen, ist die zur Befestigung des Halteprofils 2 an dem Tragwerk 1 dienende Schraube 32 in einen Langschlitz 33 eingeschraubt.

Die plattenförmigen Elemente 11 können bspw. aus Putz, Holz, zementgebundenen Holzspänen, Asbestzement, Kunststoff oder Metall bestehen ; auch laminierte Platten können eingesetzt werden.

Als Sichtverkleidung stehen neben den erwähnten Trapezblechen noch Asbestzement und kunststoffgebundenes Material zur Verfügung.

Als Material für die Wärmedämmungs-Schicht kommen insbesondere Mineralwolle oder offenporige Schaumstoffe in Frage, deren Schalldämmung durch Folien-Einlagen aus Metall bzw. Kunststoff noch erhöht werden kann.

## Patentansprüche

1. Schall- und wärmedämmende Wandverkleidung, bestehend aus
- flächigen Elementen (11), die mit einer Schicht aus Wärmedämm-Material (12) versehen und durch Halteprofile an einem Tragwerk (1) befestigt sind, und
- mindestens die Schicht aus Wärmedämm-Material (12) überbrückenden Haltern (13) für die Anbringung eines Außenschutzes (17, 18), dadurch gekennzeichnet, daß
- jedes Halteprofil (2) mit einer nach oben weisenden U-förmigen Ausnehmung (7) und einer nach unten weisenden U-förmigen Ausnehmung (9) versehen ist,
- wobei die untere Ausnehmung (9) mindestens die doppelte Einschubtiefe der oberen (7) aufweist, und daß
- jedes Element (11), das bereits werkstattmäßig mit einer Schicht aus Wärmedämm-Material (12) versehen ist, mit den daran befestigten Haltern (13) in den U-förmigen Aufnahmen (7, 9) der Halteprofile (2) oben und unten gehalten wird.

2. Wandverkleidung nach Anspruch 1, dadurch gekennzeichnet, daß an der nach unten weisenden, U-förmigen Ausnehmung (9) eine als Sperriegel dienende Schraube (10) vorgesehen ist.

3. Wandverkleidung nach einem der Ansprüche 1 oder 2, dadurch gekennzeichnet, daß der Montagebereich vor den Halteprofilen (2) mit einer streifenartigen Wärmedämmung (19) und mit einem Plattenstreifen (20) abgedeckt ist.

4. Wandverkleidung nach einem der Ansprüche 1 bis 3, dadurch gekennzeichnet, daß jeder Halter (13) einen ersten Schenkel (14), der mit dem flächigen Element (11) verbunden ist, und auf der anderen Seite der Schicht aus dem Wärmedämm-Material (12) einen zweiten Schenkel (15) aufweist, der mit einer als Schale dienenden Platte (17) verbunden ist.

5. Wandverkleidung nach Anspruch 4, dadurch gekennzeichnet, daß die Halter (13) einen im lichten Abstand vor der Schicht aus dem Wärmedämm-Material (12) bzw. der Platte (17) angeordneten Schenkel (16) aufweisen, an dem ein als Sichtverkleidung dienendes Trapezblech (18) angebracht ist.

6. Wandverkleidung nach einem der Ansprüche 1 bis 5, dadurch gekennzeichnet, daß ein zum Blech (3) paralleler Schenkel (23) der U-förmigen Ausnehmung (9) durch eine Schraube (24) lösbar an dem Halteprofil (2) befestigt ist.

7. Wandverkleidung nach einem der Ansprüche 1 bis 6, dadurch gekennzeichnet, daß die Halter (13) wärme- und/oder schallisoliert ausgeführt sind.

8. Wandverkleidung nach Anspruch 7, dadurch gekennzeichnet, daß Schutzstreifen (25) in der U-förmigen Ausnehmung (9) angeordnet sind.

9. Wandverkleidung nach einem der Ansprüche 1 bis 8, dadurch gekennzeichnet, daß die Lage des Halteprofils (2) in Bezug auf das Tragwerk (1) einstellbar ist.

10. Wandverkleidung nach Anspruch 9, dadurch gekennzeichnet, daß ein waagerechter Schenkel (30) des Halteprofils (2) mit einer JustierSchraube (31) für die Einstellung des Höhen-Abstandes des Halteprofils (2) von dem Tragwerk (1) versehen ist, und daß das Halteprofil (2) einen Längsschlitz (33) für eine Schraube (32) zur Befestigung des Halteprofils (2) an dem Tragwerk (1) aufweist.

## Claims

1. Soundproof and insulating wall lining, consisting of
- surface elements (11), which are provided with a layer of insulating material (12) and are fixed by support profiles (2) to a supporting framework (1), and
- the supports (13) spanning at least the layer of insulating material (12) forthe application of an outer protection (17, 18), characterised in that
- each support profile (2) is provided with a U-shaped recess (7) pointing upwards and a U-shaped recess (9) pointing downwards,
- the lower recess (9) having at least double the cavity depth of the upper (7), and that
- each element (11), which is already provided in the workshop with a layer of insulating material (12), is held above and below by the supports (13) fixed thereon in the U-shaped recesses (7, 9) of the support profiles (2).

2. Wall lining according to claim 1, characterised in that a screw (10) acting as safety bolt is provided on the U-shaped recess (9) pointing downwards.

3. Wall lining according to one of claims 1 or 2, characterised in that the assembly area in front of the support profiles (2) is covered by a strip-like insulation (19) and by a plate strip (20).

4. Wall lining according to one of claims 1 to 3, characterised in that each support (13) has a first side piece (14), which is connected to the surface element (11), and a second side piece (15) on the other side of the layer of insulating material (12), which second side piece is connected to a plate (17) acting as a covering.

5. Wall lining according to claim 4, characterised in that the supports (13) have a side piece (16) positioned at a clear spacing in front of the layer of insulating material (12) or the plate (17), _ on which is applied a sheet (18) with trapezoidal corrogations acting as a cosmetic cover.

6. Wall lining according to one of claims 1 to 5, characterised in that a side piece (23) of the U-shaped recess (9), parallel to the sheet (3), is fixed in a detachable manner to the support profile (2) by a screw (24).

7. Wall lining according to one of claims 1 to 6, characterised in that the supports (13) are designed to be insulating and/or soundproof.

8. Wall lining according to claim 7, characterised in that the protective strips (25) are positioned in the U-shaped recess (9).

9. Wall lining according to one of claims 1 to 8 characterised in that the position of the support profile (2) is adjustable in relation to the supporting framework (1).

10. Wall lining according to claim 9, characterised in that a horizontal side piece (30) of the support profile (2) is provided with an adjusting screw (31) for adjusting the height spacing of the support profile (2) from the supporting framework (1), and that the support profile (2) has a longitudinal groove (33) for a screw (32) for attaching the support profile (2) to the supporting framework (1).

## Revendications

1. Revêtement de paroi insonorisant et isolant thermiquement, constitué :
- d'éléments (11) plats, qui sont munis d'une couche en matériau (12) d'isolation thermique et qui sont fixés sur une ossature (1) par des profilés de maintien (2), et
- de supports (13), qui recouvrent au moins la couche en matériau (12) d'isolation thermique et qui sont destinés au montage d'une protection extérieure, caractérisé en ce que,
- chaque profilé de maintien (2) est muni d'un évidement (7) en forme de U tourné vers le haut et d'un évidement (9) en forme de U tourné vers le bas,
- l'évidement (9) inférieur présentant une profondeur au moins double de celle de t'évidement (7) supérieur, et en ce que
- chaque élément (11) qui est déjà muni de fabrication d'une couche en matériau (12) d'isolation thermique est maintenu, par le haut et par le bas, par les supports (13) qui y sont fixés, dans les logements (7, 9) en forme de U.

2. Revêtement de paroi suivant la revendication 1, caractérisé en ce que, sur l'évidement (9) en forme de U tourné vers le bas est prévu un boulon (10) servant de verrou de sûreté.

3. Revêtement de paroi suivant l'une des revendications 1 ou 2, caractérisé en ce que la zone de montage devant les profilés de maintien (2) est recouverte d'un calorifugeage (19) de type à bande et de bandes (20) en forme de plaques.

4. Revêtement de paroi suivant l'une des revendications 1 à 3, caractérisé en ce que chaque support (13) présente une première branche (14) qui est reliée à l'élément plat (11) et, de l'autre côté de la couche en matériau (12) d'isolation thermique, une seconde branche (15) qui est reliée à une plaque (17) servant de coquille.

5. Revêtement de paroi suivant la revendication 4, caractérisé en ce que les supports (13) présentent une branche (16) qui est disposée à distance devant la couche en matériau (12) d'isolation thermique, ou la plaque (17), et à laquelle est fixée une tôle trapézoïdale (18) servant de revêtement décoratif.

6. Revêtement de paroi suivant l'une des revendications 1 à 5, caractérisé en ce qu'une branche (23) de l'évidement (9) en forme de U, qui est parallèle à la tôle (3), est fixée de manière amovible par un boulon (24) au profilé de maintien (2).

7. Revêtement de paroi suivant l'une des revendications 1 à 6, caractérisé en ce que les supports (13) sont calorifugés et/ou isolés du point de vue acoustique.

8. Revêtement de paroi suivant la revendication 7, caractérisé en ce que des bandes de protection (25) sont disposées dans l'évidement (9) en forme de U.

9. Revêtement de paroi suivant l'une des revendications 1 à 8, caractérisé en ce que la position du profilé de maintien (2) est réglable par rapport à l'ossature (1).

10. Revêtement de paroi suivant la revendication 9, caractérisé en ce qu'une branche horizontale (30) du profilé de maintien (2) est munie d'un boulon de réglage (31) pour le réglage de l'écartement en hauteur du profilé de maintien (2) par rapport à l'ossature (1), et en ce que le profilé de maintien (2) présente une fente longitudinale (33) pour un boulon (32) destiné à la fixation du profilé- de maintien (2) sur l'ossature (1).
